# FASCICULE DE BREVET EUROPEEN

(11) **EP 0 799 923 B1**
(45) Date de publication et mention de la délivrance du brevet: **28.11.2001**
(21) Numéro de dépôt: 97830131.5
(22) Date de dépôt: 24.03.1997
(51) Int. Cl.: D05B 23/00

(54) **Dispositif pour le traitement des produits manufacturés tubulaires tricotés, spécialement bas**
Vorrichtung zum Behandeln von schlauchförmigen gestrickten Produkten, insbesondere Strümpfen
Apparatus for the treatment of tubular knitted products, especially stockings

(30) Priorité: 04.04.1996 IT FI960072
(43) Date de publication de la demande: 08.10.1997
(73) Titulaire: MATEC S.p.A., 50018 Scandicci (Firenze) (IT)
(72) Inventeur: Migliorini, Pier Lorenzo, 52028 Terranuova Bracciolini (IT)
(74) Mandataire: Martini, Lazzaro

(56) Documents cités:
- FR-A- 1 590 134
- FR-E- 95 588
- US-A- 3 900 899
- US-A- 4 538 534

## Description

La présente invention a pour objet un dispositif pour le traitement des produits manufacturés tubulaires tricotés, spéciallement bas.

Il est connu que les bas sont fabriqués à partir d'un élément tubulaire tricoté avec les extrémités ouvertes et que, par la suite, un'extrémité de l'élément, c'est-à-dire la pointe du pied, est cousue. La couture de la pointe du pied est réalisée avec une machine à coudre les pointes ou "toe closer" comprenante une pluralité du tubes de support des produits manufacturés à traiter lesquels sont montés sur une structure à caroussel tournante à intermittence ou en continu entre une première station de chargement, renversement et positionnement du produit manufacturé, une deuxième station de positionnement de la pointe à coudre selon la courbure voulue obtenir, une troisième station où est réalisée la couture veritable de la pointe du produit manufacturé et un successive station de déchargement des produits manufacturés ainsi traités.

Il est aussi connu que dans certains cas il est demandé de réaliser, dans une station opérationnelle séparée, une coupe longitudinale desdits produits manufacturés, du côté opposé à celui de la pointe, le long d'une section de longueur prédéterminée, pour en permettre l'accouplement au moyen d'une couture réalisé à la main en correspondance des bords des bas ainsi coupés, de manière à en obtenir un collant. Ladite coupe et ladite couture d'union des deux bas doivent être opportunement orientées selon un point de repère local, comme par exemple une direction prédéterminée par rapport à la ligne de couture de chaque pointe pour garantir l'adaptation du vêtement.
Tout ce-ci comporte un temps de réalisation eccessif par rapport aux exigences actuelles de la production et oblige à l'emploi de moyens et personnel préposés spécifiquement à la coupe et au replacement des produits manufacturés en dehors de la machine à coudre les pointes.
Le but principal de la présente invention est celui d'éliminer les précités inconvénients.
Les documents US-A-4 538 534, US-A-3 900 899 et FR-E 95 588 décrivent des procédés pour le traitement de produits manufacturés tubulaires. A ce résultat on est parvenu, conformément à l'invention, en adoptant un dispositif ayant les caractéristiques décrites dans la partie caractérisante de la revendication 1. D'autres caractéristiques font l'objet des revendications dépendantes.

Les avantages qui dérivent de la présente invention consistent essentiellement en ce que il est possible obtenir une forte réduction du temps et du coût de fabrication, outre à une forte simplification de la procedure d'ensemble de traitement des produits manufacturés étant éliminée la phase de réplacement des mêmes après la couture des pointes; qu'il est possible mettre une marque sur le tissu pour singaler la zone d'insertion d'un eventuel gousset périnéal; qu'un dispositif conformément à l'invention est de fabrication simple, économique et fiable même après un temps prolongé d'utilisation.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique d'une forme concrète de réalisation, mais à ne pas considérer dans le sens limitatif, sur lesquels: la fig. 1 représente schématiquement un dispositif conformément à l'invention, en position de coupe d'un produit manufacturé tubulaire investi sur un tube renverseur respectif de support; la fig. 2 représente schématiquement une vue en plan du dispositif de la fig. 1; la fig. 3 représente schématiquement une vue de derrière du dispositif de la fig. 2.

Réduit à sa structure essentielle et en reférence aux figures des dessins annexés, un procédè pour le traitement de produits manufacturés tubulaires avec les deux extrémités ouvertes, comme bas pour collant, conformément à l'invention comprend les phases de charger chaque produit manufacturé, un par un, sur un tube correspondant renverseur pneumatique de support dans une machine à coudre les pointes, de renverser ledit produit manufacturé sur le tube de support respectif et le placer en position de couture de la pointe, d'en coudre la pointe selon une ligne de couture orientée selon une position prédéterminée et de décharger le produit manufacturé avec la pointe ainsi coussue, où est prevu de réaliser sur le produit manufacturé supporté par le tube respectif, une coupe de longueur prédéterminée selon une direction parallèle à son axe longitudinal, en amont de la station de déchargement du produit manufacturé, dans la même machine.

Avantageusement, conformément à l'invention, il est prevu de réaliser ladite coupe longitudinale du produit manufacturé dans une station successive à celle de couture de la pointe.
En alternative, ladite coupe peut être réalisée en amont de la station de couture de la pointe.
Il est aussi avantageusement prevu de mettre une marque, en forme de n'importe quel signe apte, au tissu du produit manufacturé placé en position de coupe longitudinale, pour permettre l'application successive d'un gousset périnéal dans une station opérationnelle séparée.

Pour ce qui concerne le dispositif de réalisation du précité procédé opérationnel, ce-ci comprend une structure de base (1) fixe, c'est-à-dire solidaire à part fixe de la machine à coudre les pointes (2), laquelle est placée en amont de la station de déchargement des produits manufacturés de ladite machine (2) et présente deux tiges (3) parallèles entre elles et développées parallèlement aux tubes (4) de support des produits manufacturés (5), de manière à constituer un corps de guidage pour un chariot (6) pourvu de moyens de coupe avec un groupe ou unité lame - contrelame (7) et obtenir, au moyen du mouvement du chariot (6) le long de la direction des tiges de guidage (3), la coupe longitudinale du produit manufacturé (5) investi sur un tube (4) placé en correspondance de la structure (1), le long d'une section de longueur prédéterminée et correspondante à la course du chariot (6).

Avantageusemnet, conformément à l'invention, ledit chariot (6) est asservi à des moyens de mouvement correspondants comprenants un cylindre opérationnel (60) à double effet, de manière à en permettre la course selon l'axe respectif, dans les deux sens.
En outre, avantageusement, ledit group lame-contrelame (7) est monté oscillant autour à l'axe (e-e) d'un pivot excentrique (8) porté par ledit chariot (6), à commande d'un cylindre réalisateur (9) correspondant lequel est supporté par le chariot même. De cette façon, la lame (7) est placée en position de coupe du produit manufacturé (5) lorsque le tube relatif (4) est dans la station de coupe, c'est-à-dire en correspondance de la structure (1), et en position de repos lorsque le tube est acheminé à la station successive de la machine (2), à la fin de l'opération de coupe.
Ledit pivot (8) est avantageusement monté tournant autour à l'axe longitudinal respectif (e-e) et partiellement appuié sur un guide rectiligne fixe (80) solidaire à la structure de base (1), de manière que l'unité (7) résulte montée en bosselage sur le guide (80) et que le glissement du chariot (6) résulte facilité.

La structure fonctionnelle d'une machine à coudre le pointe, comme celle des moyens de commande et contrôle respectifs, sont en soi dejà connus par les hommes du métier et pour ce-ci ne sont pas décrits ici avec d'autres détails. Les brevets EP 33039 et US 4192242 décrivent des machines pour coudre les pointes des bas.

Le functionnement du dispositif décrit est le suivant. Quand le produit manufacturé (5) avec le tube respectif (4) de support arrive en correspondance de la structure (1), provenant par exemple de la station de couture de la pointe, le cylindre (9) est activé qui ainsi détermine la rotation de l'unité (7) autour à l'axe du pivot (8), de manière à la placer en position de coupe. Ensuite, est activé le cylindre (60) qui détermine le mouvement du chariot (6) avec l'unité de coupe (7) ainsi placée, pour une course de longueur correspondante à celle de la coupe voulue obtenir. A la fin de la course du chariot (6) - laquelle est peut être contrôlée de façon mécanique avec l'emploi d'un fin de course ou électroniquement en utilisant des moyens optiques en soi déjà connus - le cylindre (9) commande la rotation inversée de l'unité (7) et le cylindre (60) ramène le chariot (6) dans sa position initiale. Successivement, le tube (4) avec le produit manufacturé ainsi traité est acheminé vers la station de déchargement de la machine (2).
Pour réaliser ladite coupe longitudinale du produit manufacturé (5) il n'est pas neccessaire de réplacer ce dernier par rapport à un point de repère local, comme par contre il advient dans le cas des techniques conventionnelles.
Il va de soi, en outre, que pour réaliser ladite coupe peuvent être adoptés des moyens capables d'effectuer une function équivalente à celle de l'unité en lame (7). Par exemple, au lieu de la lame (7) peut être prevue une résistance électrique, pour simplification ne pas repprésentée dans les figures des dessins annexés, montée de la même façon sur le chariot (6).

## Revendications

1. Dispositif pour le traitement de produit manufacturés tubulaires **caractérisé en ce qu'**il comprend une structure de base (1) fixe, c'est-à-dire solidaire à la partie fixe de la machine pour coudre les pointes (2), laquelle est placée en amont de la station de déchargement des produits manufacturés de ladite machine (2) et présente deux tiges (3) parallèles entre elles et développées parallèlement aux tubes (4) de support des produits manufacturés (5), de manière à constituer un corps de guidage pour un chariot (6) pourvu de moyens de coupe avec un groupe ou unité lame - contrelame (7) et obtenir, au moyen du mouvement du chariot (6) le long de la direction des tiges de guidage (3), la coupe longitudinale du produit manufacturé (5) investi sur un tube (4) placé en correspondance de la structure (1), le long d'une section de longueur prédéterminée et correspondante à la course du chariot (6).

2. Dispositif selon la revendication 1 **caractérisé en ce que** ledit chariot (6) est asservi à des moyens de mouvement correspondants comprenants un cylindre opérationnel (60) à double effet, de manière à en permettre la course selon l'axe respectif, dans les deux sens.

3. Dispositif selon la revendication 1 **caractérisé en ce que** ledit groupe lame-contrelame (7) est monté oscillant autour à l'axe (e-e) d'un pivot excentrique (8) porté par ledit chariot (6), à commande d'un cylindre réalisateur (9) correspondant lequel est supporté par le chariot même.

4. Dispositif selon la revendication 1 **caractérisé en ce que** au lieu dudit groupe lame-contrelame (7) une résistance électrique est prevue.

## Patentansprüche

1. Vorrichtung zur Behandlung von in der Herstellung befindlichen, schlauchförmigen Produkten, **dadurch gekennzeichnet, daß** sie eine feste, daß heißt mit dem festen Teil der Spitzennähmaschine (2) fest verbundene Basisstruktur (1) umfaßt, die in Flußrichtung der Produkte vor der Abgabestation für die herzustellenden Produkte der besagten Maschine (2) angeordnet ist und zwei zueinander parallele Stangen (3) umfaßt, die parallel zu Tragrohren (4) für die in Herstellung befindlichen Produkte (5) derart verlaufen, daß ein Führungskörper für einen Schlitten (6) gebildet wird, der mit Schneideinrichtungen mit einer Klingen-Gegenklingen-Einheit beziehungsweise Gruppe (7) versehen ist, so daß durch eine Bewegung des Schlittens (6) längs der Richtung der Führungsstangen (3) der Längsschnitt des in Herstellung befindlichen Produktes (5), das auf ein Rohr (4) aufgeschoben ist, das im Bereich der Struktur (1) angeordnet ist, längs eines Abschnittes mit vorbestimmter Länge und entsprechend der Bewegungsbahn des Schlittens (6) erzielt wird.

2. Vorrichtung nach Anspruch 1, **dadurch gekennzeichnet, daß** auf den Schlitten (6) zwei entsprechende Bewegungseinrichtungen einwirken, die einen Doppelhub-Arbeitszylinder (60) derart umfassen, daß eine Bewegung entlang der betreffenden Achse in beiden Richtungen ermöglicht wird.

3. Vorrichtung nach Anspruch 1, **dadurch gekennzeichnet, daß** die Klingen-Gegenklingen-Gruppe (6) oszillierend um eine Achse (e-e) eines Exzenterzapfens (8) montiert ist, der vom Schlitten (6) getragen wird, und sich unter der Steuerung eines Ausführungszylinders (9) befindet, der vom Schlitten selbst getragen ist.

4. Vorrichtung nach Anspruch 1, **dadurch gekennzeichnet, daß** an Stelle der Klingen-Gegenklingen-Gruppe (7) ein elektrischer Widerstand vorgesehen ist.

## Claims

1. Apparatus for treating knitted tubular articles **characterized in that** it comprises a stationary basic structure (1), that is to say solidly connected to a fixed part of the toe-sewing machine (2), which is located upstream of the station for the unloading of the articles from the said machine (2) and is provided with two rods (3) parallel to each other and parallel to the hoses (4) for supporting the articles (5), so as to make up a guiding body for a carriage (6) having cutting means with a blade-counterblade group or unit (7) and to achieve, through the movement of the carriage (6) along the direction of the guiding rods (3), the longitudinal cutting of the article (5) fitted over a hose (4) located in correspondence of the structure (1), for a predetermined length corresponding to the carriage (6) travel.

2. Apparatus according to claim 1 **characterized in that** said carriage (6) is engaged to corresponding driving means comprising a double-acting cylinder (60), so as to allow it to travel according to the respective axis, in both directions.

3. Apparatus according to claim 1 **characterized in that** said blade-counterblade group (7) is pivotally mounted about the axis (e-e) of an eccentric pivot (8) carried by said carriage (6), operated by a corresponding actuator cylinder (9) which is supported by the same carriage.

4. Apparatus according to claim 1 **characterized in that** in place of the said blade-counterblade (7) group an electric resistance is provided.
